# EUROPÄISCHE PATENTSCHRIFT

(11) **EP 0 908 568 B1**
(45) Veröffentlichungstag und Bekanntmachung des Hinweises auf die Patenterteilung: **24.07.2002**
(21) Anmeldenummer: 97117379.4
(22) Anmeldetag: 08.10.1997
(51) Int. Cl.: E03F 5/06

(54) **Vorrichtung zum Verriegeln von Rosten in Zargen**
Locking device for gratings in frames
Dispositif de verrouillage pour des grilles dans des cadres

(43) Veröffentlichungstag der Anmeldung: 14.04.1999
(73) Patentinhaber: TWB-Presswerk GmbH & Co. KG, 58089 Hagen (DE)
(72) Erfinder: Blecher, Peter, 58091 Hagen (DE)
(74) Vertreter: Dörner, Lothar, Dipl.-Ing.

(56) Entgegenhaltungen:
- EP-A- 0 707 114
- DE-U- 9 412 105
- FR-A- 2 456 169
- US-A- 5 181 793

## Beschreibung

Die Erfindung betrifft eine Zarge mit einer Vorrichtung zum Verriegeln von Rosten in der Zarge mittels einer Schnappbefestigung, die aus einer an den Zargen befestigten Zunge gebildet ist, wobei die Zunge im Bereich ihrer Unterkante mit einer Nase versehen ist.

Guß- oder Gitterroste dienen zur Abdeckung von Lichtschächten, Kanalschächten, Abflußrinnen oder dergleichen. Die Hauptanforderung, die an diese Roste gestellt wird, besteht darin, daß sie beim Begehen oder Befahren dem auf ihnen lastenden Gewicht standhalten. Darüber hinaus muß beim Überfahren der Roste sichergestellt sein, daß sie gegen Herausspringen aus ihrem Rahmen gesichert sind. Weiterhin ist insbesondere bei Rosten zur Abdeckung von Ablaufrinnen zu berücksichtigen, daß diese in der für sie vorgesehenen Position verbleiben müssen und nicht entlang der Rinne "wandern" dürfen.

Eine Vorrichtung der eingangs genannten Art ist aus US-A-5 181 793 bekannt. Bei der bekannten Vorrichtung erfolgt das Verriegeln des Rostes mittels einer Schnappverbindung. An der Unterseite des Rostes sind Schnappriegel vorgesehen, die sich senkrecht zu seiner Unterseite erstrecken. Die Schnappriegel greifen mit einer das Ende einer Abschrägung bildenden Schulter jeweils in eine zugeordnete Hohlkehle ein, die in dem einem Abzugskanal bildenden Profil ausgebildet sind, und zwar hinter eine Schulter, die von einer Lippe gebildet ist. Die bekannte Vorrichtung weist den Nachteil auf, dass sie nicht nur aufgrund der die Funktion sicherstellenden ausgeprägten Formgebung sondern auch wegen der Ausbildung aus massivem Material in ihrer Herstellung aufwendig ist.

Hier will die Erfindung Abhilfe schaffen. Der Erfindung liegt die Aufgabe zugrunde, eine Vorrichtung zu schaffen, die eine sichere Verriegelung von Rosten auch unter hoher Belastung gewährleistet und des weiteren in der Herstellung preiswert ist. Gemäß der Erfindung wird diese Aufgabe dadurch die Merkmale des Anspruchs 1 gelöst.

Mit der Erfindung ist eine Zarge mit einer Vorrichtung zum Verriegeln von Rosten in der Zarge geschaffen, bei der die Auslenkung - Durchbiegung - der Feder nicht quer, sondern längs zum Verlauf der Zarge erfolgt. Dies verbessert im Zusammenwirken mit der Nase die sichere Halterung der Roste und verhindert wirksam ihr Herausspringen aus den Zargen. Durch die winklige Anordnung der Zunge zum Schenkel weist sie Federeigenschaften auf. Da die Zunge darüber hinaus aus dem Schenkel an drei Seiten ausgelöst ist, ist sie unter hoher Belastung in der Lage, sich in den Abschnitt des Schenkels zurückzuziehen. Zugleich ist das Herausnehmen der Roste beispielsweise zu Reinigungszwecken der Schächte oder Rinnen erleichtert. Die Fixierung der Roste in Längsrichtung ist gewährleistet. Schließlich ist die Verbindung in der Herstellung preiswert.

In Weiterbildung der Erfindung ist die Nase durch eine gebogene Ausführung der Zunge erzielt. Dadurch ist eine zusätzliche Vereinfachung in der Herstellung bewirkt, wodurch die Kosten weiter reduziert sind.

In einer anderen Weiterbildung der Erfindung ist die Zunge entlang ihrer Längsmittellinie verdreht. Durch die Verdrehung der Zunge stellt die Zunge eine Art Torsionsstab dar. Die Verdrehung bewirkt, daß selbst bei häufigem Herausnehmen und Wiedereinsetzen der Roste in die Zargen die Zungen nicht ausleiern, so daß die sichere Verriegelung gewährleistet ist. Darüber hinaus ist dadurch die Klemmkraft der Zunge erhöht.

Schließlich weisen die Roste in Weiterbildung der Erfindung Vertiefungen auf, in die in eingebautem Zustand die Nase der Zunge eingreift. Durch diesen Eingriff ist die Sicherungswirkung zusätzlich erhöht; denn die Feder liegt mit ihrer Nase an einem durch die Vertiefung entstehenden vorspringenden Abschnitt des Rostes an, der beim Herausnehmen an der Nase vorbeibewegt werden muß. Insbesondere wird durch diese Weiterbildung das Wandern bzw. Verschieben der Roste aus ihrer Einbauposition wirksam verhindert.

Ausgestaltungen der Erfindung sind in den übrigen Unteransprüchen angegeben. Ein Ausführungsbeispiel der Erfindung ist in der Zeichnung dargestellt und wird nachfolgend im einzelnen beschrieben. Es zeigen:
- Figur 1: eine schematische perspektivische Darstellung einer Ablaufrinne mit einem Gitterrost in verkleinerter Darstellung;
- Figur 2: einen Schnitt durch eine Verriegelungsvorrichtung;
- Figur 3: eine perspektivische Darstellung eines Ausschnitts einer Zarge;
- Figur 4: eine perspektivische Darstellung eines Abschnitts eines Rostes.

Die Vorrichtung zum Verriegeln von Rosten ist im Ausführungsbeispiel anhand eines Gitterrostes 1 dargestellt, der eine Ablaufrinne 2 abdeckt. Die Ablaufrinne 2 ist als U-förmiger Betonkörper ausgebildet. Auf der Ablaufrinne 2 sind Zargen 3 angeordnet, die den Gitterrost 1 aufnehmen.

Der Gitterrost 1 weist im Ausführungsbeispiel die Form einer Platte auf. Er ist mit Schlitzen 11 versehen, die rechtwinklig zur Längsmittellinie des Rostes 1 angeordnet sind. An seinen Längsseiten weist der Rost auf dem der Ablaufrinne 2 abgewandten Ende einen senkrechten Abschnitt 12 auf. Im Anschluß an den Abschnitt 12 ist eine Verjüngung 13 vorgesehen, die in eine Anphasung 14 übergeht. An die Anphasung 14 schließt sich ein senkrechter Abschnitt 15 an, der durch eine Schräge 16 begrenzt ist, die sich bis zum dem Boden 22 der Ablaufrinne 2 zugewandten Ende des Rostes 1 erstreckt. Die senkrechten Abschnitte 12 und 15 sind zueinander fluchtend angeordnet.

Die Ablaufrinne 2 weist zwei Schenkel 21 auf, die durch einen Boden 22 miteinander verbunden sind. Auf den dem Boden 22 abgewandten Enden der Schenkel 21 sind die Zargen 3 angeordnet.

Die Zargen 3 weisen im Ausführungsbeispiel einen L-förmigen Querschnitt auf. Sie sind aus Metallstreifen hergestellt, die einmal um 180° gefalzt sind, so daß zwei Abschnitte 311, 312 aneinander anliegen. Diese aneinander anliegenden Abschnitte 311, 312 bilden einen senkrecht stehenden Schenkel 31 der Zargen 3 aus. Durch Abknicken des freien Endes des Abschnitts 312 um 90° bildet sich ein horizontaler Schenkel 32 aus. Mit seiner dem Boden 22 der Ablaufrinne 2 zugewandten Seite liegt der Schenkel 32 der Zarge 3 auf dem Schenkel 21 der Ablaufrinne 2 auf. Im Ausführungsbeispiel liegt auch das dem Schenkel 21 der Ablaufrinne 2 zugewandte Ende des Abschnitts 311 auf dem Schenkel 21 auf; es schließt bündig mit der dem Schenkel 21 zugewandten Seite des Schenkels 32 der Zarge 3 ab. Es ist darüber hinaus möglich, daß der Abschnitt 311 nicht mit dem Schenkel 32 bündig abschließt, sondern über diesen hinausragt. In diesem Fall umfaßt der Abschnitt 311 den Schenkel 21 der Ablaufrinne 2 seitlich, um eine genaue Fixierung der Zarge 3 auf der Ablaufrinne 2 zu gewährleisten. Die Befestigung der Zarge 3 auf den Schenkeln 21 der Ablaufrinne 2 erfolgt beispielsweise durch Zuganker. Zu diesem Zweck können in dem Schenkel 32 der Zarge 3 Bohrungen vorgesehen sein, in denen Buchsen vernietet sind. An ihren der Zarge 3 abgewandten Enden sind in die Buchsen Moniereisen eingesteckt, die mit den Buchsen vernietet sind. Die Zuganker sind in die Schenkel 21 der Ablaufrinne 2 eingegossen.

Aus dem Abschnitt 312 des Schenkels 31 ist eine Zunge 33 ausgelöst. Die Zunge 33 hat eine rechteckige Grundform. Sie ist an einer ihrer Seiten 332 mit dem Abschnitt 312 des Schenkels 31 verbunden; die übrigen drei Seiten sind frei. Die Seite 332 verläuft senkrecht zur Längsrichtung des Schenkels 31. Die Zunge 33 ist unter einem Winkel zum Schenkel 31 angeordnet. Dieser Winkel ist durch Herausziehen des freien Endes der Zunge 33 aus dem Abschnitt 312 hervorgerufen. Durch die winklige Anordnung der Zunge 33 zum Schenkel 31 weist sie Federeigenschaften auf. Da die Zunge 33 darüber hinaus aus dem Schenkel 31 an drei Seiten ausgelöst ist, ist sie unter hoher Belastung in der Lage, sich in den Abschnitt 312 des Schenkels 31 zurückzuziehen (Figur 2). Die Zunge 33 weist eine Nase 331 auf. Sie ist in ihrem dem Schenkel 32 zugewandten Bereich angeordnet. Im Ausführungsbeispiel ist die Nase 331 durch eine Biegung der Zunge 33 hervorgerufen. Darüber hinaus ist die Zunge 33 nach Art eines Torsionsstabs verdreht ausgeführt. Trotz der Anordnung der Zunge 33 unter einem Winkel zum Schenkel 31 ist der Schenkel 31 auch im Bereich der Zunge 33 aufgrund der der gebogenen Ausführung auf der der Rinne 2 abgewandten Seite weitgehend geschlossen, so daß kein Schmutz in den Bereich zwischen Zunge 33 und Abschnitt 311 gerät.

Der Rost 1 wird beim Einbau in die Zargen 3 einfach in die sich zwischen den Zargen 3 ergebende Öffnung eingelegt. Unter Einwirken einer Kraft gleitet der Rost zunächst mit der Schrägen 16 und im Anschluß daran mit dem Abschnitt 15 entlang der Zunge 33, wobei die Zunge 33 in Richtung des Abschnitts 311 des Schenkels 31 gedrückt wird. Ist der Abschnitt 15 über die Nase 331 der Zunge 33 hinweggeglitten, schnappt die Zunge 33 in die durch die Anphasung 14 und die Verjüngung 13 an dem Rost 1 ausgebildete Vertiefung ein. In diesem Zustand liegt der Rost 1 auf dem Schenkel 32 der Zargen 3 auf. Die Zunge 33 schmiegt sich im eingelegten Zustand des Rostes 1 an die Verjüngung 13 und die Anphasung 14 an. Durch die gebogene und gedrehte Ausführung der Zunge 33 ist eine sehr hohe Klemmkraft erzielt, so daß eine wirksame Sicherung gegen Herausspringen des Rostes aus den Zargen erzielt ist. Durch die in die Vertiefung zwischen Verjüngung 13 und Anphasung 14 hervorstehende Nase 331 der Zunge 33 ist darüber hinaus ein Verschieben des Rostes in den Zargen 3 verhindert.

Es ist darüber hinaus möglich, die Zargen 3 aus einem nicht um 180° umgefalzten Blechstreifen herzustellen. In diesem Fall ist die Zunge 33 vollständig aus dem Schenkel 31 der Zarge 3 gebildet. Weiterhin ist es möglich, den Rost 1 mit ebenen Längsseiten auszubilden. Auch in diesem Fall ist durch die Zunge 33 eine sehr hohe Klemmkraft erzielt. Des weiteren können auch an den Stirnseiten des Rostes 1 Verjüngungen 13, Anphasungen 14, sowie Schrägen 16 vorgesehen sein. Auch können an den Stirnseiten Zargen vorgesehen sein, die ebenfalls mit Zungen 33 versehen sind.

## Patentansprüche

1. Zarge mit einer Vorrichtung zum Verriegeln von Rosten (1) in der Zarge (3) mittels einer Schnappbefestigung, die aus einer an den Zargen befestigten Zunge (33) gebildet ist, wobei die Zunge (33) im Bereich ihrer Unterkante mit einer Nase (331) versehen ist, **dadurch gekennzeichnet, daß** die Zunge (33) aus einem Abschnitt (312) des im Gebrauchszustand senkrechten Schenkels (31) der Zarge (3) ausgelöst ist, eine rechteckige Grundform hat, an einer ihrer im Gebrauchszustand senkrecht zur Längsrichtung der Zarge (3) verlaufenden Seiten (332) mit dem Abschnitt (312) verbunden und an den übrigen Seiten frei ist, wobei der Winkel, den die Zunge (33) mit dem Schenkel (31) bildet, durch Herausziehen des freien Endes der Zunge (33) aus dem Abschnitt (312) hervorgerufen ist, sodass die Zunge Federeigenschaften aufweist und unter Belastung in den Abschnitt (312) zurückgezogen ist.

2. Zarge nach Anspruch 1, **dadurch gekennzeichnet, daß** die Nase (331) durch eine gebogene Ausführung der Zunge (33) gebildet ist.

3. Zarge nach Anspruch 1 oder 2, **dadurch gekennzeichnet, daß** die Zunge (33) entlang ihrer Längsmittellinie verdreht ist.

4. Zarge nach einem der Ansprüche 1 bis 3, bei der die Zargen (3) einen L-förmigen Querschnitt aufweisen und aus Metallstreifen hergestellt sind, **dadurch gekennzeichnet, daß** die Zargen (3) um 180° gefalzt sind und ihr senkrechter Schenkel (31) aus zwei aneinanderliegenden Abschnitten (311, 312) gebildet ist.

5. Zarge nach Anspruch 4, **dadurch gekennzeichnet, daß** die Zunge (33) aus dem innenliegenden Abschnitt (312) ausgelöst ist.

6. Zarge nach einem der Ansprüche 1 bis 5 mit Rosten, **dadurch gekennzeichnet, daß** die Roste (1) Vertiefungen aufweisen, in die die Zungen (33) mit ihren Nasen (331) eingreifen.

## Claims

1. A frame having a device for locking gratings (1) in the frame (3) by means of a snap fastening formed by a tongue (33) fixed to the frames, the tongue (33) being provided with a lug (331) in the region of its lower edge, **characterised in that** the tongue (33) is released from a portion (312) of the limb (31) of the frame (3), said limb being vertical in the state of use, has a rectangular basic shape, is connected to the portion (312) at one of its sides (332) extending perpendicularly to the longitudinal direction of the frame (3) in the state of use, and is free at the remaining sides, the angle formed by the tongue (33) and the limb (31) being produced by withdrawing the free end of the tongue (33) from the portion (312) so that the tongue has resilient properties and is drawn back into the portion (312) under a load.

2. A frame according to Claim 1, **characterised in that** the lug (331) is formed by a bent construction of the tongue (33).

3. A frame according to Claim 1 or 2, **characterised in that** the tongue (33) is twisted along its longitudinal centre line.

4. A frame according to one of Claims 1 to 3, in which the frames (3) have an L-shaped cross-section and are manufactured from metal strips, **characterised in that** the frames (3) are folded through 180° and their vertical limb (31) is formed by two portions (311, 312) lying against one another.

5. A frame according to Claim 4, **characterised in that** the tongue (33) is released from the inner portion (312).

6. A frame according to one of Claims 1 to 5 having gratings, **characterised in that** the gratings (1) have depressions in which the tongues (33) engage by means of their lugs (331).

## Revendications

1. Cadre comportant un dispositif de verrouillage de grilles (1) dans le cadre (3) au moyen d'une fixation par encliquetage, qui est constituée d'une patte (33) fixée sur les cadres, la patte (33) étant pourvue d'un talon (331) dans la zone de son bord inférieur, **caractérisé en ce que** la patte (33) est détachée d'une section (312) de la branche (31) du cadre (3) verticale à l'état de service, a une forme de base rectangulaire, est reliée à la section (312) sur un de ses côtés (332) s'étendant perpendiculairement à la direction longitudinale du cadre (3) à l'état de service et est libre sur les autres côtés, l'angle que forme la patte (33) avec la branche (31) étant créé par écartement de l'extrémité libre de la patte (33) hors de la section (312), de sorte que la patte présente des caractéristiques de ressort et est rétractée dans la section (312) sous charge.

2. Cadre selon la revendication 1, **caractérisé en ce que** le talon (331) est formé par une configuration cintrée de la patte (33).

3. Cadre selon la revendication 1 ou 2, **caractérisé en ce que** la patte (33) est tordue le long de son axe longitudinal.

4. Cadre selon l'une des revendications 1 à 3, dans lequel les cadres (3) présentent une section transversale en forme de L et sont constitués de bandes de métal, **caractérisé en ce que** les cadres (3) sont pliés à 180° et leur branche (31) verticale est constituée de deux sections (311, 312) accolées l'une à l'autre.

5. Cadre selon la revendication 4, **caractérisé en ce que** la patte (33) est détachée de la section située à l'intérieur (312).

6. Cadre selon l'une des revendications 1 à 5 avec grilles, **caractérisé en ce que** les grilles (1) comportent des creux, dans lesquels les pattes (33) viennent en prise par leurs talons (331).
